# EUROPÄISCHE PATENTSCHRIFT

(11) **EP 1 195 305 B1**
(45) Veröffentlichungstag und Bekanntmachung des Hinweises auf die Patenterteilung: **27.04.2005**
(21) Anmeldenummer: 01810957.9
(22) Anmeldetag: 03.10.2001
(51) Int. Cl.: B61B 12/00

(54) **Verfahren und Vorrichtung zum Verschliessen einer Haube für einen Sessellift**
Method and device for closing a hood for a chair lift
Procédé et dispositif pour fermer un capot pour un télésiège

(30) Priorität: 04.10.2000 CH 19512000
(43) Veröffentlichungstag der Anmeldung: 10.04.2002
(73) Patentinhaber: Ropetrans AG, 6410 Goldau (CH)
(72) Erfinder: Switzeny, Kurt, 6440 Brunnen (CH)
(74) Vertreter: Liebetanz, Michael, Dipl.-Phys.

(56) Entgegenhaltungen:
- EP-A- 0 510 357
- DE-A- 2 131 456
- US-A- 5 213 048

## Beschreibung

Die Erfindung betrifft ein Verfahren und eine Vorrichtung zum Verschliessen einer Haube für einen Sessellift mit einer Haube, die über zwei Endpositionen verfügt, wobei die eine, erste Position der offenen Position entspricht und wobei die andere, zweite Position der geschlossenen Position entspricht, und wobei die Haube bei Ausfahrt aus einer Station aus der ersten Position in die zweite Position verfahren wird,

Eine solche Haube und Vorrichtung ist aus der EP-A-0 510 357 bekannt. Hauben werden bei Sesselliften eingesetzt, um den Passagieren während der Fahrt einen Wetterschutz zu ermöglichen, insbesondere gegen Wind und Niederschläge, z.B. in Gestalt von Schnee. Dabei weisen konventionelle Hauben zwei Positionen auf. Die eine Position ist die offene Position, bei der die Haube im wesentlichen hinter und über dem Sessel positioniert ist, und die andere Position, bei der die Haube geschlossen ist. Diese Hauben weisen den Nachteil auf, dass es für kleinere Personen, insbesondere Kinder, und etwas unbeweglichere Personen, insbesondere ältere Menschen, schwierig bis unmöglich ist, die relativ schwere Haube aus der hinteren offenen Position in die vordere geschlossene Position zu bewegen.

Bei Leerfahrten von Sesseln sehen alle Betriebsgenehmigungen vor, dass unbesetzte Sessel mit geschlossener Haube und verriegelt fahren müssen. Daher sind in den Stationen Vorrichtungen vorgesehen, mit denen bei Erkennung einer Leerfahrt, die Hauben über ein Gestänge geschlossen werden.

Ausgehend von diesem Stand der Technik liegt der Erfindung die Aufgabe zugrunde, ein Verfahren und eine Vorrichtung der eingangs genannten Art anzugeben, mit der es auch für kleinere und nicht so bewegliche Personen einfach ist, eine Wetterschutzhaube zu schliessen.

Diese Aufgabe wird erfindungsgemäss dadurch gelöst, dass die Haube bei Ausfahrt aus einer Station in eine Vorschliessposition verfahren wird, bei der der vom Benutzer zu betätigende Handgriff zum Schliessen der Haube vor seinen Körper verfahren wird, so dass der Benutzer die Haube aus einer körperlich günstigeren Position schliessen kann.

Mit dem Vorsehen einer Zwischenposition in Gestalt einer Vorschliessposition, die durch einen Automatismus direkt nach dem Besteigen des Sessels von Personen eingestellt wird, ist es möglich, auch dem genannten Personenkreis mit ungünstigen Hebelverhältnissen, entweder wegen deren Grösse oder deren relativen Unbeweglichkeit, es in einfacher Weise zu ermöglichen, die Haube zu schliessen.

Bei einer Vorrichtung zum Ausführen des Verfahrens ist an der Haube eine Betätigungseinrichtung vorgesehen, deren eines Ende an der Haube angelenkt ist und die mit in einer Station vorgesehenen Zwangsführung zusammenwirkt, um die Haube aus der offenen Position in die vorgeschlossene Position zu verschwenken.

Dabei kann es sich insbesondere um eine Schiene handeln, deren Neigung einstellbar ist.

Die Erfindung wird nun unter Bezugnahme auf die Zeichnungen anhand eines Ausführungsbeispiels beispielhaft erläutert. Es zeigen:
- Fig. 1: eine Seitenansicht auf einen Sessel mit einer vollständig geöffneten Haube, bei der zur Erläuterung der Problematik ein Benutzer des Sessels versucht, diese gemäss der Vorgehensweise beim Stand der Technik zu schliessen,
- Fig. 2: die Seitenansicht des Sessels gemäss Fig. 1 mit einer vorgeschlossenen Haube, bei der zur Erläuterung der Vorteile der Erfindung ein Benutzer des Sessels versucht, diese gemäss der Vorgehensweise bei der Erfindung zu schliessen,
- Fig. 3: die Seitenansicht des Sessels gemäss Fig. 1 mit einer vollständig geschlossenen Haube, nachdem ein Benutzer des Sessels diese gemäss der Vorgehensweise bei der Erfindung geschlossen hat,
- Fig. 4: eine Seitenansicht auf die Aufhängung des Sessels nach Fig. 1 mit einer vollständig geöffneten Haube,
- Fig. 5: eine Seitenansicht auf die Aufhängung des Sessels nach Fig. 2 mit einer vorgeschlossenen Haube, und
- Fig. 6: eine Seitenansicht auf die Aufhängung des Sessels nach Fig. 3 mit einer geschlossenen Haube.

Die Fig. 1 zeigt eine Seitenansicht auf einen Sessel mit einer vollständig geöffneten Haube 1, bei der zur Erläuterung der Problematik ein Benutzer 2 des Sessels 3 versucht, diese Haube 1 gemäss der Vorgehensweise beim Stand der Technik zu schliessen. Die Haube ist in der offenen Position 10. Zum Schliessen greift der Benutzer 2 mit einer Hand 4 in einen Handgriff 5, der an der Haube 1 im vorderen, später unteren Abschnitt 6 der Haube 1 befestigt ist. Es ist klar ersichtlich, dass eine gewisse Armlänge und Beweglichkeit vonnöten ist, um die Haube aus dieser für den Menschen ungünstigen Hebellage nach vorne zu ziehen und zu schliessen.

Mit dem Bezugszeichen 7 ist ein Kniehebel bezeichnet, der an einem nur teilweise dargestelltes Gestänge 8 befestigt ist. Das Gestänge 8 verläuft über die Aufhängung 9 des Sessels bis in den Bereich der Befestigung am Förderseil 40. Dort ist in bekannter Weise eine Schiene 41 vorgesehen, mit der beispielsweise ein an dem Ende des Gestänge 8 vorgesehenes Rad 42 gedrückt wird, um die Haube vollständig zu schliessen und dabei zu verriegeln, wenn der Sessel eine Leerfahrt macht. Diese Schiene 41 ist in Ausfahrtrichtung hinter der Einstiegszone angeordnet und weist eine bestimmte Länge und Neigung auf, um die Haube 1 kontinuierlich zu schliessen. Die Leerfahrt kann durch eine entsprechend im Einstiegsbereich vorgesehene Lichtschranke erkannt werden.

Die Fig. 2 zeigt die Seitenansicht des Sessels gemäss Fig. 1 mit einer vorgeschlossenen Haube 1, bei der zur Erläuterung der Vorteile der Erfindung ein Benutzer 2 des Sessels 3 versucht, diese gemäss der Vorgehensweise bei der Erfindung zu schliessen. Diese Position in der Fig. 2 wird ausgehend von der Fig. 1 dadurch erreicht, dass in der Station gegenüber dem Rad des Gestänges 8 eine andere Schiene positioniert wird, die beispielsweise bei gleicher Länge eine schwächere Neigung, beispielsweise 1/3 der Neigung, aufweist, so das die Haube 1 vorgeschlossen ist. Dabei verfügt der Sessel an diesem Punkt über einen Rastpunkt, in dem - ohne Einwirkung eines Benutzers - die Haube 1 in der vorgeschlossenen Position 20 verharrt und je nach Betätigung eines Benutzers ganz geschlossen oder ganz geöffnet wird. Es ist ebenfalls möglich, dass eine einzige Schiene sowohl für den automatischen vollständigen Schliessvorgang vorgesehen ist, deren Neigung bei einem besetzten Sessel entsprechend verringert wird, um nach Durchlaufen der Schiene die Haube 1 in die vorgeschlossene Position 20 zu verfahren.

Die Fig. 3 zeigt eine Seitenansicht des Sessels gemäss Fig. 1 mit einer vollständig geschlossenen Haube 1, nachdem ein Benutzer des Sessels diese gemäss der Vorgehensweise bei der Erfindung geschlossen hat.

Die Fig. 4 zeigt eine Seitenansicht auf die Aufhängung des Sessels nach Fig. 1 mit einer vollständig geöffneten Haube 1. Dabei ist der Massstab der Fig. 4 etwas kleiner gewählt, so dass die Aufhängung mit den schematisch angedeuteten das Seil 40 greifenden Klemmen 43 und dem Seil 40 zu erkennen ist. Gleiches gilt für die Fig. 5 und 6, die Ansichten entsprechend zu den Fig. 2 und 3 darstellen. An der Aufhängung 9 ist ein Profil 44 befestigt, das eine Achse 45 für einen Hebel 46 bildet, an dessen anderem Ende das Rad 42 drehbar befestigt ist und das Ende des Gestänges 8 angelenkt ist. In entsprechender Höhe des Rades 42 ist die Schiene 41 befestigt, die um eine Achse 47 verschwenkbar ist. Das Ende 48 der Schiene 41 ist tief genug angeordnet, um ein Auflaufen des Rades 42 zu gestatten. Beim Stand der Technik ist die Schiene 41 bei Fahrten eines Sessels ohne Funktion.

In der Fig. 6 ist die Funktion der Schiene 41 bei einer Leerfahrt dargestellt. Mit einer in den Fig. nicht dargestellten Verschwenkeinrichtung kann die Schiene 41 um die Achse 47 verschwenkt werden, was auch durch ein Anheben des gegenüberliegenden Endes 49 der Schiene 41 realisierbar ist. Durch das Hochfahren der Schiene 41, d.h. der Annäherung an das Seil 40 wird das Rad 42 angehoben und das Gestänge 8 in Richtung des Seiles 40 verschoben, so dass über das Gelenk 7 die Haube 1 verschwenkt und dabei vollständig geschlossen wird. Natürlich können Rad 42 und Schiene 42 auch so angeordnet werden, dass die Schiene 41 sich in der Vorwärtsbewegungsrichtung des Sessels absenkt und dass zum Schliessen der Haube 1 das Rad 42 heruntergedrückt wird.

Die Fig. 5 zeigt nun die einstellbare Zwischenposition der Schiene 41, die beispielsweise ungefähr um den halben Winkel in Bezug auf den Winkel zwischen der Schiene 41 in der Fig. 4 und der Fig. 6 geneigt ist, so dass das Gestänge 8 über die Zwangsführung im Bereich des Rades 42 soweit nach oben gezogen wird, dass die Haube teilweise geschlossen wird. Die genaue erforderliche Neigung der Schiene 41 zum Erreichen der Zwischenposition 20 hängt von der Geometrie der Haube ab und kann vom Fachmann eingestellt werden. Das Gelenk oder der Kniehebel 7 gestattet die Einnahme von zwei Endpositionen 10 und 30 sowie einer Zwischenposition 20, die einen Rastpunkt umfassen kann.

## Patentansprüche

1. Verfahren zum Verschliessen einer Haube (1) für einen Sessellift mit einer Haube (1), die über zwei Endpositionen (10, 30) verfügt, wobei die eine, erste Position der offenen Position (10) entspricht und die andere, zweite Position der geschlossenen Position (30) entspricht, und wobei die Haube (1) bei Ausfahrt aus einer Station aus der ersten Position (10) in die zweite Position (30) verfahren wird, **dadurch gekennzeichnet, dass** die Haube (1) bei Ausfahrt aus einer Station in eine dritte zwischen der ersten und zweiten Position liegenden Vorschliessposition (20) verfahren und in dieser dritten Position verrastet wird, und dass die Haube (1) durch einen vom Benutzer (2) zu betätigenden Handgriff (5) zum Schliessen der Haube (1) aus der besagten dritten Position in die zweite Position verfahren werden kann.

2. Vorrichtung zum Verschliessen einer Haube (1) für einen Sessellift, mit einer Haube (1) die über zwei Endpositionen (10, 30) verfügt, wobei die eine, erste Position der offenen Position (10) entspricht und wobei die andere, zweite Position der geschlossenen Position (30) entspricht, und mit einer an der Haube (1) vorgesehenen Betätigungseinrichtung (8, 42), deren eines Ende (7) an der Haube (1) angelenkt ist und die mit in einer Station vorgesehenen Zwangsführung (41) zusammenwirkt, um die Haube (1) aus der ersten Position (10) in die zweite Position (30) zu verschwenken, **dadurch gekennzeichnet, dass** die Haube (1) mit der Zwangsführung (41) aus der ersten Position (10) in eine vorgeschlossene dritte Position (20) verschwenkbar ist, dass die Haube (1) in dieser dritten Position verrastbar ist und dass die Haube (1) durch einen vom Benutzer (2) zu betätigenden Handgriff (5) zum Schliessen der Haube (1) aus der besagten dritten Position in die zweite Position verfahrbar ist.

3. Vorrichtung nach Anspruch 2, **dadurch gekennzeichnet, dass** die Zwangsführung über eine geneigte Schiene (41) verfügt, so dass die Betätigungseinrichtung (8) kontinuierlich die Haube (1) bis zu dem Rastpunkt der vorgeschlossenen Position (20) schliesst.

4. Vorrichtung nach Anspruch 3, **dadurch gekennzeichnet, dass** bei Leerfahrten von Sesseln an Stelle der besagten geneigten Schiene eine zusätzliche zweite Schiene mit anderer Neigung vorgesehen ist, mit der die Betätigungseinrichtung (8) kontinuierlich die Haube (1) bis zur geschlossenen Position (30) schliesst.

5. Vorrichtung nach Anspruch 3, **dadurch gekennzeichnet, dass** bei Leerfahrten von Sesseln die Neigung der besagten geneigten Schiene (41) veränderbar ist, so dass die Betätigungseinrichtung (8) kontinuierlich die Haube (1) bis zur geschlossenen Position (30) schliesst.

## Claims

1. A method to close a bubble top (1) for a chairlift having a bubble top (1) that has two final positions (10, 30) whereby one first position corresponds to the open position (10) and whereby the other second position corresponds to the closed position (30), wherein said bubble top (1) is driven from the first position (10) to the second position (30) during departure from a station, **characterized in that**, during departure from a station, said bubble top (1) is driven to a third partially closed position (20) lying between the first and second position and is locked in said third position, and **in that** the bubble top (1) can be rotated with a handle (5) to be actuated by the user (2) to close said bubble top (1) from said third position to said second position.

2. An arrangement to close a bubble top (1) for a chairlift, with a bubble top (1) that has two final positions (10, 30) whereby one first position corresponds to the open position (10) and whereby the other second position corresponds to the closed position (30), wherein an actuation device (8, 42) is provided on said bubble top (1) whereby one end (7) of said actuation device is hinged to said bubble top (1) and wherein said actuation device cooperates with a forcing guide (41) provided in a station to rotate said bubble top (1) from the first position (10) to the second position (30), **characterized in that**, with the help of the forcing guide (41), said bubble top (1) is rotatable from said first position (10) to a third partially closed position (20), **in that** the bubble top (1) can be locked in said third position, and **in that** said bubble top (1) is rotatable with a handle (5) to be actuated by the user (2) to close said bubble top (1) from said third position to said second position.

3. The arrangement according to claim 2, wherein the forcing guide comprises a slanted rail (41) so that the actuation device (8) continuously closes said bubble top (1) up to the stop of the partially closed position (20).

4. The arrangement according to claim 3, wherein during empty running of the chairs, there is provided an additional second rail with a different inclination in place of said slanted rail with which the actuation device (8) continuously closes said bubble top (1) up to the closed position (30).

5. The arrangement according to claim 3, wherein the inclination of said slanted rail (41) can be changed during empty running of chairs so that the actuation device (8) continuously closes said bubble top (1) up to the closed position (30).

## Revendications

1. Procédé pour fermer un capot (1) d'un télésiège comportant un capot (1) qui possède deux positions d'extrémité (2, 3), selon lequel une position, la première position, correspond à la position ouverte (10) et l'autre position, la seconde position, correspond à la position fermée (30), et dans lequel le capot (1) est amené, lors du départ à partir d'une station, de la première position (10) vers la seconde position (30), **caractérisé en ce que** lors du départ à partir d'une station, le capot (1) est amené dans une troisième position de préfermeture (20) située entre les première et seconde positions et est verrouillé dans cette troisième position, et que le capot (1) est amené depuis ladite troisième position vers la seconde position par une poignée (5) devant être actionnée par l'utilisateur (2) pour la fermeture du capot (1).

2. Dispositif pour fermer un capot (1) d'un télésiège, comportant un capot (1), qui possède deux positions d'extrémité (10, 30), dans lequel une position, la première position, correspond à la position ouverte (10) et l'autre position, la seconde position, correspond à la position fermée (30) et comportant un dispositif d'actionnement (8, 42) prévu sur le capot (1) et dont une extrémité (16) est articulée sur le capot (1) et coopère avec un système de guidage forcé (41) prévu dans une station, de manière à faire pivoter le capot (1) depuis la première position (10) vers la seconde position (30), **caractérisé en ce que** le capot (1) peut basculer, au moyen du système de guidage forcé (41) depuis la première position (10) vers une troisième position fermée (20), que le capot (1) peut être verrouillé dans cette troisième position et que le capot (1) peut être déplacé de ladite troisième position pour venir dans la seconde position au moyen d'une poignée (5) pouvant être actionnée par l'utilisateur (2) pour la fermeture du capot.

3. Dispositif selon la revendication 2, **caractérisé en ce que** le système de guidage forcé comporte un rail incliné (41) de telle sorte que le dispositif d'actionnement (8) ferme continûment le capot (1) jusqu'au point d'encliquetage de la position préfermée (20).

4. Dispositif selon la revendication 3, **caractérisé en ce que**, lors de déplacements à vide du télésiège, à la place dudit rail incliné il est prévu un second rail supplémentaire ayant une autre inclinaison et à l'aide duquel le dispositif d'actionnement (8) ferme continûment le capot (1) jusqu'à la position fermée (30).

5. Dispositif selon la revendication 3, **caractérisé en ce que**, lors de déplacements à vide du télésiège, l'inclinaison dudit rail incliné (41) peut être modifiée de sorte que le dispositif d'actionnement (8) ferme continûment le capot (1) jusque dans la position fermée (30).
